# FASCICULE DE BREVET EUROPEEN

(11) **EP 3 643 195 B1**
(45) Date de publication et mention de la délivrance du brevet: **24.05.2023**
(21) Numéro de dépôt: 18201819.2
(22) Date de dépôt: 22.10.2018
(51) Int. Cl.: A44C 5/10, A44C 5/02

(54) **BRACELET ARTICULÉ A ARTICULATIONS CACHÉES**
GELENKARMBAND MIT VERDECKTEN GELENKGLIEDERN
HINGED BRACELET WITH CONCEALED HINGES

(43) Date de publication de la demande: 29.04.2020
(73) Titulaire: Comadur S.A., 2400 Le Locle (CH)
(72) Inventeur: GEISER, Alain, 3280 Murten (CH); Boucard, Sylvain, 25130 Villers-le-Lac (FR)
(74) Mandataire: ICB SA

(56) Documents cités:
- EP-A1- 0 243 315
- JP-A- 2015 029 806
- JP-U- S5 557 314
- US-A- 1 405 851

## Description

### Domaine de l'invention

L'invention concerne un bracelet à maillons articulés, comportant au moins un premier maillon et un deuxième maillon, et au moins une articulation entre un dit premier maillon et un dit deuxième maillon lequel comporte une langue qui est agencée pour pivoter dans une ouverture entre des flasques latéraux dudit premier maillon formant ensemble une chape double.

L'invention concerne encore une montre comportant un tel bracelet.

L'invention concerne encore un bijou comportant un tel bracelet.

L'invention concerne encore un procédé d'assemblage d'un tel bracelet.

L'invention concerne les domaines de l'horlogerie et de la bijouterie, et plus précisément les bracelets articulés pour le port d'une montre ou d'un bijou.

### Arrière-plan de l'invention

Les bracelets articulés pour les montres ou la bijouterie comportent classiquement des goupilles enfilées par le côté, et restant visibles après leur montage par chassage et/ou collage. Souvent leur diamètre important rend ces goupilles inesthétiques, et toute réduction de leurs dimensions rend leur pose et leur démontage délicats. De plus les logements de ces goupilles constituent des zones d'accumulation de poussières et de corps gras, difficiles à enlever autrement qu'aux ultra-sons.

Le document EP0243315A1 au nom de CHATELAIN décrit un bracelet à maillons articulés, en particulier pour une montre, dans lequel les maillons sont articulés sur des éléments en un matériau de grande dureté, en particulier ces éléments de grande dureté sont des rubis. L'articulation comprend un axe susceptible de tourner dans les éléments de grande dureté solidaires d'un premier maillon, l'axe étant solidaire d'un second maillon adjacent au premier, et comporte des gorges de positionnement axial coopérant avec des renflements dans le second maillon. Cet axe se termine de chaque côté par un pivot tournant librement dans les éléments de grande dureté. Les maillons sont notamment en deux parties dans le sens de la hauteur, ces parties étant soudées l'une à l'autre après la mise en place de l'axe avec les éléments de grande dureté.

Le document JPS55 57314U décrit un bracelet articulé comportant des maillons formés chacun de deux demi-maillons complémentaires, supérieur et inférieur, enfermant des axes d'articulation.

Le document JP2015 029806A au nom de CASIO COMPUTER décrit une bande articulée conçue pour permettre à un utilisateur de choisir librement et de combiner une qualité de matériau et une teinte d'un morceau de bande ou maillon.

Le document US1405851A au nom de LEWIS décrit une chaîne de bracelet à maillons amovibles comportant des bras recourbables pour leur maintien les uns aux autres.

### Résumé de l'invention

L'invention se propose de réaliser des bracelets assemblés, constitués de composants fonctionnels et/ou décoratifs, en matériaux divers et variés, sans qu'aucun composant d'assemblage, tel que goupille, vis ou similaire, ne soit visible et apparent sur le côté du bracelet, ni aucun usinage d'introduction tel qu'un alésage obturé après l'introduction de l'élément d'articulation, ni aucun aménagement propre à cette articulation.

A cet effet, l'invention concerne un bracelet à maillons articulés selon la revendication 1.

L'invention concerne encore une montre comportant un tel bracelet.

L'invention concerne encore un bijou comportant un tel bracelet.

L'invention concerne encore un procédé d'assemblage d'un tel bracelet.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en plan, un tronçon de bracelet selon l'invention, comportant un maillon externe en forme de H majuscule, avec deux doubles chapes, comportant chacune deux tourillons complets dénommés tourillons externes, tournés vers le milieu du maillon et opposés l'un à l'autre, et coopérant chacun avec un demi-palier que comporte une langue d'extrémité d'une partie inférieure d'un maillon interne, lequel est de forme différente du maillon en forme de H et inséré dans la double chape porteuse de ces deux tourillons externes, en partie gauche de la figure; cette partie inférieure d'un maillon interne s'étend ici sur une demi-épaisseur du bracelet, et est délimitée par un plan passant par un axe d'articulation selon lequel sont alignés les axes de ses deux demi-paliers ;
- la figure 2 représente, de façon similaire à la figure 1, une partie inférieure d'un autre maillon en forme de H majuscule avec deux doubles chapes, dans la configuration inverse de celle de la figure 1 : chaque chape comporte un demi-palier, agencé pour recevoir un tourillon complet, dénommé tourillon interne, que comporte une langue d'extrémité d'un autre maillon interne, lequel est de forme différente du maillon en H, et inséré dans la double chape porteuse de ces deux demi-paliers, en partie gauche de la figure; cette fois c'est la partie inférieure du maillon en H qui s'étend sur une demi-épaisseur du bracelet, et est délimitée par un plan passant par un axe d'articulation selon lequel sont alignés les axes de ses deux demi-paliers ;
- la figure 3 représente, de façon schématisée, et en perspective, un tronçon de bracelet selon la configuration de la figure 2, où deux maillons internes, ici non limitativement de l'épaisseur du bracelet, comportent des tourillons complets qui sont logés dans les demi-paliers respectifs de la partie inférieure d'un maillon en H, laquelle comporte une chambre intérieure d'allègement ;
- la figure 4 représente, de façon similaire à la figure 3, le même tronçon de bracelet qui est complété par une partie supérieure de maillon en H, comportant des demi-paliers, et disposée sur la partie inférieure de ce maillon en H, et fixée à cette dernière, par collage ou similaire, ou par fixation depuis une surface inférieure non visible quand le bracelet est porté par un utilisateur, de façon à enfermer de façon invisible les tourillons des deux maillons internes ;
- la figure 5 représente, de façon similaire à la figure 4, un autre tronçon de bracelet, qui correspond à la variante de la figure 1, et qui comporte un maillon en H ici non limitativement de l'épaisseur du bracelet, muni de tourillons, lesquels sont enfermés de façon invisible entre les demi-paliers supérieurs et inférieurs de parties supérieures et inférieures de maillons internes;
- la figure 6 représente, de façon schématisée, et en perspective, un bracelet comportant une telle alternance de maillons externes en H et de maillons internes, avec un fermoir intermédiaire, et des maillons d'extrémité pour sa fixation à une boîte de montre ou similaire ;
- la figure 7 représente, de façon schématisée, partielle, et en plan, une montre munie d'un tel bracelet ;
- la figure 8 représente, de façon schématisée, partielle, et en plan, un bijou muni d'un tel bracelet ;
- la figure 9 représente, de façon schématisée, et en plan, un tronçon de bracelet avec une autre variante de maillon externe avec deux doubles chapes, comportant un maillon transversal joignant ses flasques latéraux, et comportant une traverse de jonction coopérant avec les demi-paliers supérieurs et inférieurs de parties supérieures et inférieures de maillons internes intermédiaires, qui sont agencés pour venir en superposition du montant transversal ou dans son prolongement ;
- la figure 10 représente, de façon schématisée, et en plan, un tronçon de bracelet avec encore une autre variante de maillon, tous les maillons étant en forme de Y et réalisés en deux parties, supérieure et inférieure.

### Description détaillée des modes de réalisation préférés

L'invention a pour but de réaliser des bracelets, sur lesquels aucune articulation ne soit apparente au moins sur les surfaces visibles traditionnelles, c'est-à-dire la surface supérieure, et les surfaces de chant sur les côtés. Plus particulièrement l'invention permet encore que la surface inférieure, destinée à être en contact avec la peau ou un vêtement de l'utilisateur, soit également dépourvue de tout élément de fixation ou d'articulation.

L'invention est plus particulièrement exposée avec des articulations traditionnelles, combinant chacune, autour d'un axe d'articulation, un pivot mobile en rotation dans un coussinet, ou un coussinet mobile en rotation autour d'un pivot.

Le principe de l'invention consiste à réaliser certains maillons en plusieurs parties, notamment deux parties supérieure et inférieure, s'étendant sensiblement de part et d'autre d'un plan passant par l'axe d'articulation. De façon plus générale, un tel maillon en deux parties définit au moins une chambre, par exemple un tel coussinet, pour enfermer à chaque fois une partie mâle d'un maillon antagoniste, par exemple un tel tourillon.

Quand ce maillon est un maillon intermédiaire comportant une articulation à chaque extrémité, chaque partie supérieure ou inférieure s'étend sensiblement de part et d'autre d'un plan passant par les deux axes d'articulation de ce maillon. Quand ce maillon est un maillon d'extrémité comportant une articulation unique à une seule extrémité, chaque partie supérieure ou inférieure s'étend sensiblement de part et d'autre d'un plan passant par cet axe d'articulation de ce maillon et la surface de jonction entre la partie supérieure et la partie inférieure. On comprend que le maillon peut être galbé, auquel cas chaque partie supérieure ou inférieure suit sensiblement le galbe du maillon, la surface de jonction entre la partie supérieure et la partie inférieure n'est alors pas nécessairement plane.

Les figures illustrent une variante particulière non limitative, où les pivots sont des tourillons cylindriques, et où les coussinets sont également cylindriques. Naturellement bien d'autres agencements sont possibles, notamment la coopération d'un tourillon cylindrique avec un coussinet constitué de deux demi-paliers comportant chacun un vé d'appui, ou, de façon similaire et inversée, un tourillon polygonal régulier inscrit géométriquement dans un cylindre et coopérant avec un coussinet cylindrique constitué de deux demi-paliers de profil cylindrique. Ces exemples ne sont pas limitatifs, et l'usinage le plus simple pourra être préféré, surtout pour certains maillons réalisés dans des matériaux difficiles à usiner.

Le terme « tourillon » et le terme « demi-paliers » utilisés dans la suite de la présente description ne sont donc pas restreints à des géométries cylindriques. On notera, à ce propos, que des exécutions coniques sont également réalisables, à condition d'opposer les sens de conicité à chaque extrémité de chaque articulation.

Le principe de maillons en plusieurs parties, notamment deux parties supérieure et inférieure, est aussi applicable à d'autres types d'articulation moins courant, par exemple une articulation s'étendant sensiblement selon la longueur du bracelet et comportant une boule à l'extrémité d'une tige, et mobile dans un logement sphérique, ou autre.

Ainsi l'invention concerne un bracelet 1 à maillons 2 articulés. Ce bracelet 1 comporte au moins un premier maillon 3 et un deuxième maillon 4, et au moins une articulation 10 entre ce premier maillon 3 et ce deuxième maillon 4. Ce deuxième maillon 4 comporte une langue 9, qui est agencée pour pivoter dans une ouverture 90 entre des flasques latéraux 5 et 6 du premier maillon 3, lesquels forment ensemble une chape double.

Au niveau d'au moins une articulation 10, le premier maillon 3, ou respectivement le deuxième maillon 4, comporte au moins un tourillon externe 73, ou respectivement au moins un tourillon interne 74, qui est agencé pour pivoter dans au moins un demi-palier interne 84 que comporte le deuxième maillon 4, ou respectivement dans au moins un demi-palier externe 83 que comporte le premier maillon 3. Et le deuxième maillon 4, ou respectivement le premier maillon 3, comporte au moins une partie supérieure 48, 38, et une partie inférieure 49, 39, qui sont agencées pour enfermer et cacher entre elles chaque tourillon externe 73, ou respectivement chaque tourillon interne 74.

Dans une exécution particulière de ce bracelet 1, la partie supérieure 48, 38, et la partie inférieure 49, 39, sont assemblées irréversiblement l'une à l'autre et indémontables, autour de chaque tourillon externe 73, ou respectivement de chaque tourillon interne 74. Cette variante permet de dégager la surface inférieure du bracelet de tout élément de fixation visible.

Dans une autre exécution particulière de ce bracelet 1, non illustrée sur les figures, la partie supérieure 48, 38, et la partie inférieure 49, 39, sont assemblées l'une à l'autre de façon démontable, autour de chaque tourillon externe 73, ou respectivement de chaque tourillon interne 74. Cette variante peut par exemple comporter une vis accessible depuis la surface inférieure du bracelet, portant sur une partie inférieure 49, 39, et en prise avec un taraudage borgne que comporte la partie supérieure 48, 38, ou tout autre type de fixation similaire.

Dans une exécution particulière selon l'invention, de façon à réduire le nombre de composants et les opérations d'usinage, au niveau d'au moins une articulation 10, un tourillon externe 73, ou respectivement au moins un tourillon interne 74, est monobloc avec le premier maillon 3 ou respectivement le deuxième maillon 4. De façon similaire, dans une variante, un demi-palier interne 84, ou respectivement un demi-palier externe 83, est monobloc avec le deuxième maillon 4, ou respectivement le premier maillon 3.

Dans une autre exécution, au niveau d'au moins une articulation 10, un tourillon externe 73, ou respectivement un tourillon interne 74, est rapporté dans un logement 730, 740, que comporte le premier maillon 3, ou respectivement le deuxième maillon 4. De façon similaire, dans une variante, un demi-palier interne 84, ou respectivement un demi-palier externe 83, est rapporté dans le deuxième maillon 4, ou respectivement dans le premier maillon 3.

Dans une exécution particulière, au niveau d'au moins une articulation 10, un tourillon externe 73, ou respectivement au moins un tourillon interne 74, est traversant, et joint entre eux les flasques latéraux 5, 6.

La figure 1 montre un tronçon de bracelet 1 selon l'invention, comportant un premier maillon 3 qui est un maillon externe en forme de H majuscule, avec deux doubles chapes, comportant chacune deux tourillons complets 73 dénommés tourillons externes, ici des tourillons de révolution, tournés vers le milieu du maillon et opposés l'un à l'autre, et coopérant chacun avec un demi-palier 84 que comporte une langue d'extrémité 9 d'une partie inférieure 49 d'un deuxième maillon 4 qui est un maillon interne, lequel est de forme différente du maillon en forme de H et inséré dans la double chape porteuse de ces deux tourillons externes, en partie gauche de la figure; cette partie inférieure 49 du deuxième maillon interne 4 s'étend ici sur une demi-épaisseur du bracelet, et est délimitée par un plan passant par un axe d'articulation A selon lequel sont alignés les axes de ses deux demi-paliers.

La figure 2 montre une configuration inverse de celle de la figure 1, avec une partie inférieure 39 d'un autre premier maillon 3 en forme de H majuscule avec deux doubles chapes: chaque chape comporte un demi-palier 83, agencé pour recevoir un tourillon complet 74, dénommé tourillon interne, ici de révolution, que comporte une langue d'extrémité 9 d'un autre deuxième maillon interne 4, lequel est de forme différente du maillon en H, et inséré dans la double chape porteuse de ces deux demi-paliers, en partie gauche de la figure; cette fois c'est la partie inférieure 39 du maillon en H qui s'étend sur une demi-épaisseur du bracelet, et est délimitée par un plan passant par un axe d'articulation selon lequel sont alignés les axes de ses deux demi-paliers.

La figure 3 montre cette configuration de la figure 2, où deux deuxièmes maillons internes 4, ici non limitativement de l'épaisseur du bracelet, comportent des tourillons complets 74 qui sont logés dans les demi-paliers 83 respectifs de la partie inférieure 39 d'un premier maillon 3 en H, laquelle comporte ici une chambre intérieure d'allègement borgne, ou qui pourrait comporter une ouverture, ou un composant rapporté, notamment serti tel qu'une gemme, un camée, un décor rapporté, ou autre.

La figure 4 représente le même tronçon de bracelet, qui est refermé, après avoir été complété par une partie supérieure 38 du premier maillon 3 en H, comportant aussi des demi-paliers, et qui est disposée sur la partie inférieure 39 de ce maillon en H, et fixée à cette dernière dernier, par collage ou similaire, ou par fixation depuis une surface inférieure non visible quand le bracelet est porté par un utilisateur, de façon à enfermer de façon invisible les tourillons des deux maillons internes. Cette figure 4 montre le plan de joint P entre la partie supérieure 38 et la partie inférieure 39 du premier maillon 3. Cette variante non limitative montre aussi un alésage 740 du deuxième maillon 4 à droite sur la figure, agencé pour recevoir une goupille rapportée pour former un tourillon 74.

La figure 5 montre un autre tronçon de bracelet, qui correspond à la variante de la figure 1, et qui comporte un premier maillon 3 en H ici non limitativement de l'épaisseur du bracelet, muni de tourillons, lesquels sont enfermés de façon invisible entre les demi-paliers supérieurs et inférieurs de parties supérieures 48 et inférieures 49 de deuxièmes maillons internes 4, et dont le plan de joint P est visible sur la figure, ainsi que le coussinet formé par deux demi-paliers 84, à gauche de la figure;

Dans une exécution particulière visible sur la figure 9, le premier maillon 3 est un maillon externe en forme de H, qui comporte un montant transversal 91 joignant les flasques latéraux 5 et 6, et le deuxième maillon 4 est un maillon interne, qui est agencé pour venir en superposition du montant transversal 91, ou dans le prolongement du montant transversal 91. Ce premier maillon 3 comporte ici une traverse de jonction unique se substituant aux deux tourillons des autres variantes, et coopérant avec les demi-paliers supérieurs et inférieurs du deuxième maillon interne 4.

Dans une exécution particulière visible sur la figure 10, le premier maillon 3 et le deuxième maillon 4 sont identiques et sont en forme de Y. Plus particulièrement, tous les maillons étant en forme de Y et réalisés en deux parties, supérieure et inférieure.

Dans une réalisation particulière, au moins une partie supérieure 48, 38, ou/et une partie inférieure 49, 39, est en céramique.

Plus particulièrement, toutes les parties supérieures 48, 38, sont en céramique.

Plus particulièrement, toutes les parties inférieures 49, 39, sont en céramique.

Plus particulièrement, toutes les parties supérieures 48, 38, et toutes les parties inférieures 49, 39, sont en céramique.

L'invention concerne encore une montre 100 comportant un tel bracelet 1, visible sur la figure 7.

L'invention concerne encore un bijou 200 comportant un tel bracelet 1, visible sur la figure 8.

L'invention concerne encore un procédé d'assemblage d'un bracelet articulé, selon lequel :
- on se munit d'une partie inférieure d'un maillon femelle en deux parties, comportant au moins un demi-palier définissant un axe d'articulation ;
- on dispose sur cette partie inférieure un autre maillon mâle comportant au moins un tourillon apte à coopérer en guidage en rotation avec ce demi-palier, qu'on insère dans ce demi-palier ;
- on se munit d'une partie supérieure du même maillon en deux parties, complémentaire à cette partie inférieure, et comportant au moins un demi-palier définissant un axe d'articulation et agencé pour coopérer en guidage en rotation avec ce tourillon;
- on enferme chaque tourillon de ce maillon mâle, selon au moins cet axe d'articulation, entre cette partie inférieure et cette partie supérieure ;
- on solidarise cette partie inférieure et cette partie supérieure ;
- on répète cette opération pour chaque assemblage articulé de ce bracelet.

Plus particulièrement, on solidarise de façon irréversible et indémontable cette partie inférieure et cette partie supérieure.

En somme, l'invention réalise de façon simple un bracelet articulé à articulation invisible.

Dans une réalisation particulière un maillon en deux parties, notamment un maillon central, permet d'enfermer les guidages mâles, tels que goupilles, ou tourillons ou similaires.

La fixation des deux parties pet se faire par collage, chassage, soudage par induction, brasage par induction, ou autre.

L'invention est particulièrement adaptée à la réalisation de bracelets en matériaux difficiles à usiner, telle la céramique, ou similaire.

L'avantage de l'invention est l'absence de toute goupille visible, ou de tout usinage d'articulation visible. Ceci permet notamment d'utiliser les chants du bracelet pour des décors.

## Revendications

1. Bracelet (1) à maillons (2) articulés, comportant au moins un premier maillon (3) et un deuxième maillon (4), et au moins une articulation (10) entre un dit premier maillon (3) et un dit deuxième maillon (4) lequel comporte une langue (9) qui est agencée pour pivoter dans une ouverture (90) entre des flasques latéraux (5 ; 6) dudit premier maillon (3) formant ensemble une chape double, et où, au niveau d'au moins une dite articulation (10), ledit premier maillon (3) ou respectivement ledit deuxième maillon (4) comporte au moins un tourillon externe (73) ou respectivement au moins un tourillon interne (74) agencé pour pivoter dans au moins un demi-palier interne (84) que comporte ledit deuxième maillon (4), ou respectivement dans au moins un demi-palier externe (83) que comporte ledit premier maillon (3), et en ce que ledit deuxième maillon (4) ou respectivement ledit premier maillon (3) comporte au moins une partie supérieure (48 ; 38) et une partie inférieure (49 ; 39) agencées pour enfermer et cacher entre elles chaque dit tourillon externe (73) ou respectivement chaque dit tourillon interne (74), **caractérisé en ce que**, au niveau d'au moins une dite articulation (10), un dit tourillon externe (73) ou respectivement au moins un tourillon interne (74) est monobloc avec ledit premier maillon (3) ou respectivement ledit deuxième maillon (4).

2. Bracelet (1) selon la revendication 1, **caractérisé en ce que** ladite partie supérieure (48 ; 38) et ladite partie inférieure (49 ; 39) sont assemblées irréversiblement l'une à l'autre et indémontables, autour de chaque dit tourillon externe (73) ou respectivement de chaque dit tourillon interne (74).

3. Bracelet (1) selon la revendication 1 ou 2, **caractérisé en ce que**, au niveau d'au moins une dite articulation (10), un dit tourillon externe (73) ou respectivement au moins un tourillon interne (74) est rapporté dans un logement (730 ; 740) que comporte ledit premier maillon (3) ou respectivement ledit deuxième maillon (4).

4. Bracelet (1) selon l'une des revendications 1 à 3, **caractérisé en ce que**, au niveau d'au moins une dite articulation (10), un dit tourillon externe (73) ou respectivement au moins un tourillon interne (74) est traversant et joint entre eux lesdits flasques latéraux (5 ; 6).

5. Bracelet (1) selon l'une des revendications 1 à 4, **caractérisé en ce que** ledit premier maillon (3) est un maillon externe en forme de H comportant un montant transversal (91) joignant lesdits flasques latéraux (5 ; 6), et **en ce que** ledit deuxième maillon (4) est un maillon interne agencé pour venir en superposition dudit montant transversal (91) ou dans le prolongement dudit montant transversal (91)..

6. Bracelet (1) selon l'une des revendications 1 à 4, **caractérisé en ce que** ledit premier maillon (3) et ledit deuxième maillon (4) sont identiques et sont en forme de Y.

7. Bracelet (1) selon l'une des revendications 1 à 6, **caractérisé en ce que** au moins une dite partie supérieure (48 ; 38), ou/et une dite partie inférieure (49 ; 39), est en céramique.

8. Bracelet (1) selon la revendication 7, **caractérisé en ce que** toutes lesdites parties supérieures (48 ; 38) sont en céramique.

9. Bracelet (1) selon la revendication 7 ou 8, **caractérisé en ce que** toutes les dites parties inférieures (49 ; 39) sont en céramique.

10. Bracelet (1) selon la revendication 7, **caractérisé en ce que** toutes lesdites parties supérieures (48 ; 38) et toutes lesdites parties inférieures (49 ; 39) sont en céramique.

11. Montre (100) comportant un bracelet (1) selon l'une des revendications 1 à 10.

12. Bijou (200) comportant un bracelet (1) selon l'une des revendications 1 à 10.

13. Procédé d'assemblage d'un bracelet articulé (1) selon l'une des revendications 1 à 10, **caractérisé en ce que** :
- on se munit d'une partie inférieure d'un maillon femelle en deux parties, comportant au moins un demi-palier définissant un axe d'articulation ;
- on dispose sur cette partie inférieure un autre maillon mâle comportant au moins un tourillon apte à coopérer en guidage en rotation avec ce demi-palier, qu'on insère dans ce demi-palier ;
- on se munit d'une partie supérieure du même maillon en deux parties, complémentaire à cette partie inférieure, et comportant au moins un demi-palier définissant un axe d'articulation et agencé pour coopérer en guidage en rotation avec ce tourillon;
- on enferme chaque tourillon de ce maillon mâle, selon au moins cet axe d'articulation, entre cette partie inférieure et cette partie supérieure ;
- on solidarise cette partie inférieure et cette partie supérieure ;
- on répète cette opération pour chaque assemblage articulé de ce bracelet.

14. Procédé selon la revendication 13, **caractérisé en ce qu'**on solidarise de façon irréversible et indémontable cette partie inférieure et cette partie supérieure.

## Patentansprüche

1. Armband (1) mit angelenkten Gliedern (2), umfassend mindestens ein erstes Glied (3) und ein zweites Glied (4) und mindestens ein Gelenk (10) zwischen einem ersten Glied (3) und einem zweiten Glied (4), das eine Zunge (9) umfasst, die angeordnet ist, in einer Öffnung (90) zwischen seitlichen Flanschen (5; 6) des ersten Glieds (3), die zusammen ein Gabelgelenk bilden, zu schwenken, und wobei auf Höhe mindestens eines Gelenks (10) das erste Glied (3) bzw. das zweite Glied (4) mindestens einen äußeren Drehzapfen (73) bzw. mindestens einen inneren Drehzapfen (74) umfasst, der angeordnet ist, um in mindestens einer inneren Lagerhälfte (84), die das zweite Glied (4) umfasst, bzw. in mindestens einer äußeren Lagerhälfte (83), die das erste Glied (3) umfasst, zu schwenken, und dass das zweite Glied (4) bzw. das erste Glied (3) mindestens ein oberes Teil (48; 38) und ein unteres Teil (49; 39) umfasst, die angeordnet sind, jeden äußeren Drehzapfen (73) bzw. jeden inneren Drehzapfen (74) zu umschließen und zwischen sich zu verbergen, **dadurch gekennzeichnet, dass** auf Höhe mindestens eines der Gelenke (10) ein äußerer Drehzapfen (73) bzw. mindestens ein innerer Drehzapfen (74) mit dem ersten Glied (3) bzw. dem zweiten Glied (4) einstückig ist.

2. Armband (1) nach Anspruch 1, **dadurch gekennzeichnet, dass** das obere Teil (48; 38) und das untere Teil (49; 39) um jeden der äußeren Drehzapfen (73) bzw. jeden der inneren Drehzapfen (74) unumkehrbar miteinander verbunden sind und nicht gelöst werden können.

3. Armband (1) nach Anspruch 1 oder 2, **dadurch gekennzeichnet, dass** auf Höhe mindestens eines Gelenks (10) ein äußerer Drehzapfen (73) bzw. mindestens ein innerer Drehzapfen (74) in einem Gehäuse (730; 740) angebracht ist, das das erste Glied (3) bzw. das zweite Glied (4) umfasst.

4. Armband (1) nach einem der Ansprüche 1 bis 3, **dadurch gekennzeichnet, dass** auf Höhe mindestens eines Gelenks (10) ein äußerer Drehzapfen (73) bzw. mindestens ein innerer Drehzapfen (74) durchgängig ist und die seitlichen Flansche (5; 6) miteinander verbindet.

5. Armband (1) nach einem der Ansprüche 1 bis 4, **dadurch gekennzeichnet, dass** das erste Glied (3) ein äußeres H-förmiges Glied ist, das eine Querstrebe (91) umfasst, die die seitlichen Flansche (5; 6) verbindet, und dadurch, dass das zweite Glied (4) ein inneres Glied ist, das angeordnet ist, um in Überlagerung mit der Querstrebe (91) oder in Verlängerung der Querstrebe (91) zu gelangen.

6. Armband (1) nach einem der Ansprüche 1 bis 4, **dadurch gekennzeichnet, dass** das erste Glied (3) und das zweite Glied (4) identisch und Y-förmig sind.

7. Armband (1) nach einem der Ansprüche 1 bis 6, **dadurch gekennzeichnet, dass** mindestens ein oberes Teil (48; 38) und/oder ein unteres Teil (49; 39) aus Keramik ist.

8. Armband (1) nach Anspruch 7, **dadurch gekennzeichnet, dass** alle oberen Teile (48; 38) aus Keramik sind.

9. Armband (1) nach Anspruch 7 oder 8, **dadurch gekennzeichnet, dass** alle unteren Teile (49; 39) aus Keramik sind.

10. Armband (1) nach Anspruch 7, **dadurch gekennzeichnet, dass** alle oberen Teile (48; 38) und alle unteren Teile (49; 39) aus Keramik sind.

11. Uhr (100), umfassend ein Armband (1) nach einem der Ansprüche 1 bis 10.

12. Schmuckstück (200), umfassend ein Armband (1) nach einem der Ansprüche 1 bis 10.

13. Verfahren zum Zusammenbauen eines angelenkten Armbandes (1) nach einem der Ansprüche 1 bis 10, **dadurch gekennzeichnet, dass**:
- es ist mit einem unteren Teil eines zweiteiligen weiblichen Glieds ausgestattet ist, das mindestens eine Lagerhälfte umfasst, die eine Gelenkachse definiert;
- auf diesem unteren Teil ein weiteres männliches Glied angeordnet ist, das mindestens einen Drehzapfen umfasst, der in der Lage ist, bei der Drehführung mit dieser Lagerhälfte zusammenzuwirken und der in diese Lagerhälfte eingeführt wird;
- ein oberes Teil desselben zweiteiligen Glieds vorgesehen ist, das komplementär zu diesem unteren Teil ist und mindestens eine Lagerhälfte umfasst, die eine Gelenkachse definiert und angeordnet ist, um bei Drehführung mit diesem Drehzapfen zusammenzuwirken;
- jeder Drehzapfen dieses männlichen Glieds mindestens entlang dieser Gelenkachse zwischen diesem unteren Teil und diesem oberen Teil eingeschlossen ist;
- das untere Teil und das obere Teil aneinander befestigt sind;
- dieser Vorgang für jede angelenkte Anordnung dieses Armbands wiederholt wird.

14. Verfahren nach Anspruch 13, **dadurch gekennzeichnet, dass** das obere Teil und das untere Teil auf unumkehrbare und nicht lösbare Weise befestigt sind.

## Claims

1. Bracelet (1) with articulated links (2), comprising at least a first link (3) and a second link (4), and at least one articulation (10) between one said first link (3) and one said second link (4) which comprises a tongue (9) that is arranged to pivot within an opening (90) between side flanges (5; 6) of said first link (3) jointly forming a double clevis fitting, and wherein, at at least one said articulation (10), said first link (3) or respectively said second link (4) comprises at least one external trunnion (73) or respectively at least one internal trunnion (74) arranged to pivot within at least one internal half-bearing (84) comprised in said second link (4), or respectively within at least one external half-bearing (83) comprised in said first link (3), and wherein said second link (4) or respectively said first link (3) comprises at least an upper part (48; 38) and a lower part (49; 39) arranged to enclose and conceal therebetween each said external trunnion (73) or respectively each said internal trunnion (74), **characterised in that**, at at least one said articulation (10), one said external trunnion (73) or respectively at least one internal trunnion (74) is made in one piece with said first link (3) or respectively said second link (4).

2. Bracelet (1) according to claim 1, **characterised in that** said upper part (48; 38) and said lower part (49; 39) are irreversibly assembled with one another and cannot be separated, about each said external trunnion (73) or respectively each said internal trunnion (74).

3. Bracelet (1) according to claim 1 or 2, **characterised in that**, at at least one said articulation (10), one said external trunnion (73) or respectively at least one said internal trunnion (74) is fixed inside a recess (730; 740) comprised in said first link (3) or respectively said second link (4).

4. Bracelet (1) according to one of claims 1 to 3, **characterised in that**, at at least one said articulation (10), one said external trunnion (73) or respectively at least one internal trunnion (74) is penetrating and joins said side flanges (5; 6) to one another.

5. Bracelet (1) according to one of claims 1 to 4, **characterised in that** said first link (3) is an H-shaped external link comprising a crosspiece (91) joining said side flanges (5; 6), and **in that** said second link (4) is an internal link arranged to be superimposed with said crosspiece (91) or in the continuation of said crosspiece (91).

6. Bracelet (1) according to one of claims 1 to 4, **characterised in that** said first link (3) and said second link (4) are identical and are Y-shaped.

7. Bracelet (1) according to one of claims 1 to 6, **characterised in that** at least one said upper part (48; 38), or/and one said lower part (49; 39), is made of ceramic.

8. Bracelet (1) according to claim 7, **characterised in that** all of said upper parts (48; 38) are made of ceramic.

9. Bracelet (1) according to claim 7 or 8, **characterised in that** all of said lower parts (49; 39) are made of ceramic.

10. Bracelet (1) according to claim 7, **characterised in that** all of said upper parts (48; 38) and all of said lower parts (49; 39) are made of ceramic.

11. Watch (100) comprising a bracelet (1) according to one of claims 1 to 10.

12. Piece of jewellery (200) comprising a bracelet (1) according to one of claims 1 to 10.

13. Method for assembling an articulated bracelet (1) according to one of claims 1 to 10, **characterised in that**:
- a lower part of a two-part female link is provided, comprising at least one half-bearing defining an articulation axis;
- a further male link is disposed on this lower part and comprises at least one trunnion capable of cooperating with this half-bearing by rotational guiding, and which is inserted into this half-bearing;
- an upper part of the same two-part link is provided, and is complementary to this lower part, and comprises at least one half-bearing defining an articulation axis and arranged to cooperate with this trunnion by rotational guiding;
- each trunnion of this male link is enclosed, along at least this articulation axis, between this lower part and this upper part;
- this lower part and this upper part are secured to one another;
- this operation is repeated for each articulated joint of this bracelet.

14. Method according to claim 13, **characterised in that** this lower part and this upper part are irreversibly and inseparably secured to one another.
